# EUROPÄISCHE PATENTSCHRIFT

(11) **EP 2 913 579 B1**
(45) Veröffentlichungstag und Bekanntmachung des Hinweises auf die Patenterteilung: **10.10.2018**
(21) Anmeldenummer: 15154793.2
(22) Anmeldetag: 12.02.2015
(51) Int. Cl.: F21K 99/00, F21V 7/00, F21Y 115/10, F21Y 103/00, F21Y 111/00

(54) **Lampe**
Lamp
Lampe

(30) Priorität: 28.02.2014 DE 202014001954 U
(43) Veröffentlichungstag der Anmeldung: 02.09.2015
(73) Patentinhaber: vosla GmbH, 08523 Plauen (DE)
(72) Erfinder: Alexander, PETER, 08538 Weischlitz (DE); Markus WINKLER, 97941 Tauberbischopheim (DE); Peter SACHS, 08539 Rosenbach/Vogtl. OT Rodau (DE); Matthias BÖTTCHER, 08258 Wohlhausen (DE); Mathias LOOKE, 08529 Plauen (DE)
(74) Vertreter: Isarpatent

(56) Entgegenhaltungen:
- EP-A1- 2 466 350
- WO-A1-2012/004724
- JP-A- 2007 184 541
- US-A1- 2011 156 584

## Beschreibung

Die vorliegende Erfindung betrifft eine Lampe, insbesondere eine Retrofit-Lampe.

### TECHNISCHER HINTERGRUND

Lampen existieren in den verschiedensten Ausführungsformen. Eine in der Vergangenheit äußerst verbreitete Lampenart stellen Glühlampen in Form der sogenannte "Glühbirne" dar. Derartige Glühlampen setzen jedoch einen hohen Anteil der durch Sie verbrauchten Energie in Wärme um, weshalb sie relativ ineffizient sind. Des Weiteren werden für Glühlampen in der EU im Zuge der Umsetzung der Ökodesign-Richtlinie 2005/32/EG stufenweise Herstellungs- und Vertriebsverbote in den Mitgliedsländern umgesetzt.

Für den Ersatz von Glühlampen werden zunehmend auf Leuchtdioden (LED) basierende Lampen eingesetzt. Im Gegensatz zu der herkömmlichen Glühlampe mit Glaskolben, Glühdraht und Sockel sind LEDs keine Temperaturstrahler, sodass deren Lichtausbeute sehr hoch ist. Inzwischen stehen auch LEDs mit ausreichend hoher Lichtausbeute zur Verfügung, so dass sie auch für Anwendungen mit hoher Lichtstrahlung verwendet werden können. Zum Anmeldezeitpunkt ist der verfügbare Lichtstrom von LEDS so hoch, dass diese bei vergleichbarer Baugröße und vergleichbaren Herstellkosten auch bei einer elektrischen Vergleichsbetrachtung zunehmend in Konkurrenz zu Glühlampen treten können.

Im Zuge der Umsetzung der Ökodesign-Richtlinie 2005/32/EG werden zunehmend so genannte Retrofit-Lampen angeboten, bei denen es sich um LED-Leuchtquellen handelt, die im Design einer bekannten Glühlampe bzw. Glühbirne gleichen und die somit einen Lampensockel aufweisen, der in eine herkömmliche Leuchtenfassung eingesetzt werden kann. Solche Retrofit-Lampen sind in der Literatur vielfach erwähnt, beispielsweise in der DE 20 2013 000 980 U1 und der DE 10 2009 035 515 A1. Bei auf LED basierenden Retrofit-Lampen sind die entsprechenden LEDs im Inneren des Glaskolbens angeordnet, wie beispielsweise in der DE 20 2011 000 010 U1, der DE 20 2013 000 980 U1 und der DE 10 2007 038 216 A1 beschrieben.

Die vorliegende Erfindung sowie die ihr zugrunde liegende Idee wird nachfolgend anhand einer solchen LED basierten Retrofit-Lampe erläutert, jedoch ohne die Erfindung, darauf zu beschränken.

Eine Problemstellung bei LED-Lampen stellt die Wärmeabfuhr dar. LEDs erzeugen trotz ihrer hohen Lichtausbeute eine hohe Wärme, welche die LED-Chips (auch "LED-Dies" genannt) schädigen kann, falls sie nicht in ausreichendem Maße abgeführt wird. Ferner besteht bei Retrofit-Lampen auch die Anforderung einer ansprechenden Optik und einer hohen Lichtausbeute, das heißt einer geringen Verschattung durch interne Bauteile der Lampen.

Eine Retrofit-Lampe, welche sich diesen Anforderungen annimmt, ist in dem deutschen Gebrauchsmuster DE 20 2013 009 434 U1 der Anmelderin beschrieben. Diese Retrofit-Lampe weist so genannte LED-Streifen, auch LED-Strings genannt, auf. Bei diesen LED-Streifen bzw. LED-Strings handelt es sich um eine Vielzahl von LED-Chips, die in Reihe auf einem Substrat angeordnet sind, das vorzugsweise transparent ist und so eine Lichtabstrahlung in alle Raumrichtungen erlaubt. Die durch die LEDs erzeugte Wärme wird mittels eines gasförmigen Wärmeübertragungsmediums, welches im Inneren der Hülle der Retrofit-Lampe eingebracht ist, zu der als Kühlkörper fungierenden Hülle transportiert.

Bei derartigen Retrofit-Lampen sind jedoch aufwändige Fertigungsschritte notwendig, um die LED-Streifen entsprechend zu Haltern und zu Kontaktieren. Des Weiteren entstehen durch Vorrichtungen zur Halterung und Kontaktierung nach wie vor gewisse Verschattungen.

Dies ist ein Zustand, den es zu verbessern gilt.

Ferner existieren sogenannte Rückbeleuchtungsmodule, beispielsweise für dünne Displays, die auf Leiterschichten aufgebrachte LEDs und eine Reflektionsschicht aufweisen. Beispielsweise ist ein solches Rückbeleuchtungsmodul in der JP 2007-184541 A beschrieben.

### ZUSAMMENFASSUNG DER ERFINDUNG

Vor diesem Hintergrund liegt der vorliegenden Erfindung die Aufgabe zugrunde, eine verbesserte Lampe anzugeben.

Erfindungsgemäß wird diese Aufgabe durch eine Lampe mit den Merkmalen des Anspruchs 1 gelöst.

Demgemäß ist eine Lampe, insbesondere eine Retrofit-Lampe, vorgesehen, mit einem LED-Streifen, der zumindest zwei Kontaktbereiche aufweist, mit einer Kontaktierungsvorrichtung, die zumindest zwei Kontakte aufweist, welche die Kontaktbereiche des LED-Streifens kontaktieren, mit einem Reflektor, welcher dazu ausgebildet ist und derart angeordnet ist, im Betrieb von dem LED-Streifen ausgestrahltes Licht in einem vorbestimmten Bereich zu reflektieren, wobei zumindest einer der Kontakte zumindest teilweise durch den Reflektor gebildet ist.

Die der vorliegenden Erfindung zugrunde liegende Idee besteht darin, zur Vermeidung von Verschattungen einen Reflektor vorzusehen und diesen gleichzeitig als Teil der Kontaktierungsvorrichtung zu einzusetzen.

Somit werden synergetisch zwei Probleme gleichzeitig gelöst. Durch das Vermeiden von Verschattung mittels des Reflektors wird die Effizienz der Lampe erhöht. Gleichzeitig wird durch die Verwendung des Reflektors als Abschnitt eines Kontakts die Montage stark vereinfacht, weil vom Reflektor aus nur noch kurze Strecken bis zum LED-Streifen oder zur Stromquelle verbunden werden müssen. Des Weiteren kann durch die Verwendung des Reflektors als Kontakt auch auf eine ansonsten bei Retrofit-Lampen notwendige Halterungsvorrichtung für den oberen Kontakt verzichtet werden. Somit wird eine Bauteilintegration erreicht, was die Teileanzahl der Lampe vorteilhaft verringert.

Bevorzugt wird der Rückführungskontakt zumindest teilweise durch den Reflektor realisiert.

Eine erste, insbesondere obere, Kontaktstelle des LED-Streifens ist mit dem Reflektor, insbesondere einem oberen Endabschnitt des Reflektors, leitend kontaktiert und bevorzugt auch befestigt. Ferner ist der Reflektor, bevorzugt an einem unteren Endabschnitt, mit einem ersten Kontakt kontaktiert, der mit einer Stromquelle verbunden ist.

Zum Kontaktieren des Reflektors mit der Kontaktstelle des LED-Streifens kann ein zusätzliches leitendes Beabstandungsteil zwischen Reflektor und LED-Streifen vorgesehen sein.

Die zweite Kontaktstelle des LED-Streifens ist, insbesondere direkt, mit einem zweiten Kontakt kontaktiert, welcher mit der Stromquelle verbunden ist. Als Stromquelle kann beispielsweise eine geeignete Ansteuerschaltung vorgesehen sein, welche ihrerseits an ein Stromnetz angeschlossen ist.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer Ausführungsform sind die Kontaktbereiche des LED-Streifens voneinander beabstandet. Vorteilhaft führt eine Beabstandung der Kontaktbereiche zu einer Reduktion der Leitungen bzw. Kontakte auf dem LED-Streifen selbst oder in der Kontaktierungsvorrichtung. Der Abstand wird stattdessen mittels des Reflektors überbrückt.

Gemäß einer weiteren Ausführungsform sind die Kontaktbereiche an den Enden des LED-Streifens angeordnet. Vorteilhaft ist somit keine zusätzliche Leitungsführung entlang des LED-Streifens notwendig. Die LED-Chips des LED-Streifens können einfach in Reihe von einem Kontaktbereich zum anderen durchkontaktiert werden, ohne dass zusätzliche Verbindungsleitungen zur Rückführung des Kontakts auf dem LED-Streifen notwendig wären. Stattdessen findet die Rückführkontaktierung über den Reflektor statt.

Gemäß einer Ausführungsform wird der Abstand der Kontaktbereiche zumindest teilweise durch den Reflektor überbrückt. Vorzugsweise wird der Abstand der Kontaktbereiche zu einem überwiegenden Teil oder ganz durch den Reflektor überbrückt. Vorteilhaft sind somit keine zusätzlichen Kontakte oder Leitungen zur Überbrückung des Abstands der Kontaktbereiche notwendig.

Gemäß einer weiteren Ausführungsform ist der LED-Streifen zumindest abschnittsweise gerade ausgerichtet. Alternativ kann der LED-Streifen auch von vorne herein gerade ausgebildet sein. Diese Ausführungsform ist daher derart zu verstehen, dass ein flexibler LED-Streifen gerade ausgerichtet ist oder ein unflexibler LED-Streifen gerade ausgebildet ist. Die Geradeausrichtung oder Ausbildung kann sich auch nur über einen Abschnitt des LED-Streifens erstrecken. Beispielsweise wäre es denkbar, dass der LED-Streifen in zumindest einem Endbereich abgewinkelt ausgebildet ist. Somit kann beispielsweise am oberen Ende des LED-Streifens der Abstand zwischen Reflektor und dem gerade ausgerichteten oder ausgebildeten Abschnitt des LED-Streifens überbrückt werden, ohne dass dazu ein zusätzliches Beabstandungsteil notwendig ist. Ferner kann dadurch vorteilhaft auch Licht direkt in Richtung der Längsausdehnung des LED-Streifens bzw. des Reflektors emittiert werden, falls sich im abgewinkelten Bereich LED-Chips befinden.

Gemäß einer bevorzugten Ausführungsform weist der Reflektor zumindest abschnittsweise ein konstantes Querschnittsprofil auf. Alternativ oder zusätzlich ist der Reflektor im Bereich des konstanten Querschnittsprofils gerade ausgebildet. Ferner kann der Reflektor alternativ oder zusätzlich zumindest abschnittsweise parallel zur Ausrichtung des LED-Streifens ausgebildet sein. Bevorzugt, jedoch nicht notwendiger Weise, erstreckt sich das konstante Querschnittsprofil über die gesamte Länge des Reflektors. Des Weiteren ist es auch denkbar, dass der Bereich des konstanten Querschnittsprofils des Reflektors kürzer oder länger als der Bereich der geraden Ausrichtung oder Ausbildung des LED-Streifens ist, falls dies zum Vermeiden von Verschattung ausreicht oder notwendig ist. Die Variationsmöglichkeiten bei der Gestaltung des Reflektors lassen somit zu, dass der Reflektor derart ausgebildet werden kann, dass keine Verschattung durch andere interne Bauteile der Lampe vorliegt.

Bei einer bevorzugten Ausführungsform ist der Reflektor in Form eines Zylindermantelsegments geformt. Die Höhe des Zylindermantelsegments ist bevorzugt gleich der Länge des LED-Streifens. Alternativ kann die Höhe auch länger oder kürzer sein, falls dies zum Vermeiden von Verschattung ausreicht oder notwendig ist. Das Zylindermantelsegment schließt ein Winkelsegment mit einem Winkel von maximal 180° ein. Bevorzugt ist jedoch ein kleinerer Winkel von z. B. 120° vorgesehen.

Gemäß einer weiteren Ausführungsform enthält der LED-Streifen eine Vielzahl von LED-Chips, die darin in einer 4n-Anordnung vorgesehen sind. Eine solche 4π-Anordnung ist dadurch gekennzeichnet, dass der LED-Streifen das von den LEDs emittierte Licht durch den LED-Streifen selbst nicht blockiert wird. Beispielsweise weist der LED-Streifen dazu ein transparentes Substrat auf. Somit strahlt der LED-Streifen im Betrieb in alle Raumrichtungen, das heißt mit einem Raumwinkel von 4n, Licht ab. In dem Raumwinkelbereich, in welchem der Reflektor relativ zum LED-Streifen angeordnet ist, wird das emittierte Licht entsprechend in eine andere Richtung reflektiert.

Gemäß einer weiteren Ausführungsform ist eine Mehrzahl von LED-Streifen vorgesehen. Dabei ist es denkbar, dass einerseits eine Mehrzahl von LED-Streifen vor einem gemeinsamen Reflektor vorgesehen ist. Andererseits können auch mehrere LED-Streifen und mehrere Reflektoren vorgesehen sein.

Gemäß einer vorteilhaften Ausführungsform ist eine Mehrzahl von Reflektoren vorgesehen, wobei jedem Reflektor zumindest ein LED-Streifen zugeordnet ist. Vorteilhaft können somit Lichtstrahlen in unterschiedliche Richtungen bzw. in unterschiedliche Raumwinkelausrichtungen reflektiert werden.

Gemäß einer Ausführungsform sind zumindest zwei Reflektoren vorgesehen, welche in unterschiedliche Raumwinkel orientiert sind. Bevorzugt handelt es sich um zumindest vier Reflektoren. Des Weiteren können beispielsweise auch acht Reflektoren, mehr als acht Reflektoren oder auch eine ungerade Anzahl von Reflektoren, beispielsweise zwei, fünf, sieben oder mehr, vorgesehen sein. Entscheidend ist letztlich, dass alle Reflektoren in unterschiedliche Raumwinkel orientiert sind. Dabei können sich diese Raumwinkel auch abschnittsweise überlappen.

Bei einer bevorzugten Ausführungsform sind die Reflektoren derart angeordnet und orientiert, dass keine Verschattung durch interne Bauteile der Lampe vorliegt. Somit wird vorteilhaft die Effizienz der Lampe gesteigert, da keinerlei interne Absorption von Licht stattfindet.

Bei einer weiterhin bevorzugten Ausführungsform sind die Reflektoren derart angeordnet, dass sich zwischen den Reflektoren ein Bauraum ergibt, der von außen nicht sichtbar ist. Insbesondere ergibt sich ein solcher Bauraum in einem Bereich hinter den einzelnen Reflektoren. z. B. kann der zusätzliche Bauraum für weitere elektronische Komponenten genutzt werden kann. Vorteilhaft stören innerhalb dieses Bauraums angeordnete Komponenten die Abstrahlcharakteristik der Lampen nicht.

Gemäß einer weiteren Ausführungsform sind die Reflektoren umlaufend um die Lampenachse verteilt angeordnet. Alternativ oder zusätzlich sind die Reflektoren umlaufend um die Lampenachse verteilt orientiert. Insbesondere sind die Reflektoren dabei jeweils gleichmäßig verteilt. Somit wir eine sehr gleichmäßige Lichtabstrahlung der Lampe realisiert.

Gemäß einer Ausführungsform sind die Reflektoren einteilig miteinander ausgebildet. Zusätzlich oder alternativ bilden die Reflektoren einen gemeinsamen Rückführkontakt Die jeweiligen LED-Streifen weisen dabei nach wie vor jeweils einen eigenen Zuführkontakt auf. Lediglich die Rückführung findet über einen gemeinsamen Kontakt statt. Durch die gemeinsame einteilige Ausbildung der Reflektoren kann vorteilhaft die Teileanzahl reduziert werden. Ferner kann durch die Bildung eines gemeinsamen Rückführkontakts die Anzahl der notwendigen Anschlüsse reduziert werden.

Gemäß einer vorteilhaften Ausführungsform weist die Lampe einen Lampensockel und eine mit dem Lampensockel verbundene Hülle auf. Die Hülle ist zumindest teiltransparent vorgesehen. Eine volltransparente Ausbildung ist dabei ebenso möglich. Ferner ist die Hülle geschlossen ausgebildet. Somit gleicht die Lampe im Design von außen einer Glühlampe.

Gemäß einer besonders vorteilhaften Ausführungsform ist die Hülle dazu ausgebildet, als Kühlkörper für die Lampe zu fungieren. Im Inneren der Hülle ist ein gasförmiges Wärmeübertragungsmedium eingebracht. Das Wärmeübertragungsmedium ist dazu ausgebildet, von dem LED-Streifen erzeugte thermische Energie zu der als Kühlkörper fungierenden Hülle zu transportieren. Somit wird vorteilhaft eine effektive Kühlung der LED-Streifen bereitgestellt.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: eine schematische Zeichnung einer erfindungsgemäßen Lampe in perspektivischer Ansicht von vorne;
- Fig. 2: eine schematische Darstellung des Querschnitts einer Lampe gemäß Fig. 1;
- Fig. 3: eine Draufsicht auf eine Lampe gemäß einem weiteren Ausführungsbeispiel;
- Fig. 4: eine Draufsicht auf eine Lampe gemäß einem noch weiteren Ausführungsbeispiel;
- Fig. 5: eine schematische Darstellung eines LED-Streifens;
- Fig. 6: eine schematische Vorderansicht einer Retrofit-Lampe;
- Fig. 7: eine schematische Draufsicht auf eine Retrofit-Lampe gemäß einem weiteren Ausführungsbeispiel;
- Fig.: 8A eine schematische Darstellung einer Anordnung ohne Reflektor;
- Fig. 8B: eine schematische Darstellung einer Anordnung mit Reflektoren.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

### BESCHREIBUNG VON AUSFÜHRUNGSBEISPIELEN

Figur 1 zeigt eine schematische Darstellung einer erfindungsgemäßen Lampe 1 in perspektivischer Ansicht von vorne. Die Lampe 1 weist einen LED-Streifen 2 und einen Reflektor 6 auf. Am LED-Streifen 2 sind zwei Kontaktbereiche 3, 3' vorgesehen. Der Reflektor 6 ist Teil einer Kontaktierungsvorrichtung 4, welche zwei Kontakte 5, 5' aufweist. Der erste Kontaktbereich 3 des LED-Streifens 2 ist mit einem ersten Kontakt 5 kontaktiert. Der zweite Kontaktbereich 3' ist mit einem zweiten Kontakt 5' kontaktiert.

Der zweite Kontakt 5' ist abschnittsweise durch den Reflektor 6 gebildet. Der Reflektor 6 ist an einem ersten, in der Darstellung oberen Ende mit den sich an einem ersten, in der Darstellung oberen Ende des LED-Streifens 2 befindlichen Kontaktbereichs 3' kontaktiert. Am zweiten, in der Darstellung unteren Ende des Reflektors 6 ist dieser an eine lediglich symbolisch mit einem Doppelstrich angedeutete Stromquelle angeschlossen.

Der direkt an den LED-Streifen 2 angeschlossene Kontakt 5 ist ebenfalls an die Stromquelle angeschlossen. Die Stromquelle ist hier allein beispielhaft mit dem Symbol einer Gleichstromquelle eingezeichnet. Praktisch wird in der Regel eine Ansteuerschaltung als Stromquelle vorgesehen sein, welche ihren Strom vom Netz bezieht. Alternativ könnte die erfindungsgemäße Lampe auch an eine Wechselstromquelle angeschlossen sein, wobei eine Ansteuerschaltung zum Gleichrichten des Stroms und Ansteuern des LED-Streifens zwischengeschaltet ist.

Figur 2 zeigt schematisch eine Querschnittsansicht der Lampe gemäß Figur 1. Darin ist dargestellt, dass der Reflektor 6 von der Position des LED-Streifens 2 aus gesehen lediglich einen Raumwinkelabschnitt α abdeckt. Ausschließlich in dem Bereich dieses Raumwinkelabschnitts α vom LED-Streifen abgestrahltes Licht gelangt zu dem Reflektor 6 und wird von selbigen reflektiert.

Der Reflektor 6 weist eine Zylindermantelform auf und schließt folglich ein Winkelsegment mit einem Winkel β ein. Dieses ist in der dargestellten Ausführungsform recht klein mit ca. 40° bemessen. Alternativ kann das Winkelsegment, je nach Design der Lampe, einen zweckmäßig angepassten Winkel einschließen. Zweckmäßig sind dabei i. d. R. Winkel kleiner oder gleich 180°. Bevorzugt liegt der Mittelpunkt des Zylindermantelsegments bzw. des Winkels β dabei weiter vom Reflektor 6 entfernt, als der LED-Streifen 2. Denkbar wäre auch, dass der Mittelpunkt des Zylindermantelsegments bzw. des Winkels β mit dem LED-Streifen zusammenfällt.

Es ist auch möglich, auf dem Reflektor 6 konvexe oder konkave Formen, Prismen oder dergleichen anzuordnen, um die Lichtabstrahlung vom Reflektor diffus zu gestalten.

Figur 3 zeigt eine Draufsicht auf eine Lampe 1' gemäß einem weiteren Ausführungsbeispiel. Diese Lampe 1' weist vier Reflektoren 6 und vier LED-Streifen 2 auf, welche in Bezug auf eine Lampenachse 8 gleichmäßig um die Lampenachse 8 verteilt angeordnet sind. Jeder der Reflektoren 6 deckt jeweils von dem ihm zugeordneten LED-Streifen 2 aus gesehen einen Raumwinkel ab, welcher so bemessen ist, dass keine von dem jeweiligen LED-Streifen 2 ausgesendeten Lichtstrahlen auf andere interne Teile der Lampe 1' treffen können. Eine Verschattung wird somit vermieden.

In der dargestellten Ausführungsform sind die Reflektoren 6 jeweils als Einzelteile vorgesehen. Jeder der LED-Streifen 2 ist mit dem ihm zugeordneten Reflektor 6 über eine Verbindungsleitung 9 kontaktiert. Der Reflektor 6 und die Verbindungsleitung 9 sind jeweils Elemente des Kontaktes 5', welcher einen Rückführkontakt darstellt. Die Verbindungsleitung 9 ist ferner als Beabstandungsteil ausgeführt, welches den LED-Streifen 2 in einem vorbestimmten Abstand zum Reflektor 6 hält.

Obwohl die Ausführungsform der Lampe 1' mit vier Reflektoren 6 und vier zugehörigen LED-Streifen dargestellt ist, sind auch andere Anzahlen von Reflektoren 6 und/oder LED-Streifen 2 denkbar. Beispielsweise könnten einem Reflektor 6 mehrere LED-Streifen 2 zugeordnet werden. Des Weiteren wäre es auch denkbar, eine andere Anzahl von beispielsweise acht Reflektoren 6 vorzusehen. Somit könnte die Lampe 1' lichtstärker und mit einer gleichmäßigeren Rundum-Lichtabstrahlung vorgesehen werden.

Figur 4 zeigt eine Lampe 1" gemäß einem weiteren Ausführungsbeispiel, welches eine weitere Variation der Lampe 1' gemäß Figur 3 darstellt. Diese weist, analog zu der Lampe 1' der Figur 3, vier Reflektoren 6 auf, welchen jeweils ein LED-Streifen 2 zugeordnet ist. Im Unterschied dazu sind die vier Reflektoren 6 jedoch einteilig miteinander ausgebildet. Sie bilden somit einen gemeinsamen Rückführkontakt für alle LED-Streifen. Vorteilhaft braucht am unteren Ende der Reflektoren 6 somit nicht jeder einzelne Reflektor 6 zu einer Stromquelle rückkontaktiert zu werden. Stattdessen genügt eine einzige, hier nicht dargestellte, Kontaktierung der Reflektoren 6 als Rückführkontakt für LED-Streifen.

Die Figur 5 zeigt einen schematisch dargestellten LED-Streifen 2. Dieser weist eine Vielzahl von LED-Chips 7, auch LED-Dies genannt, auf, die auf ein Substrat 20 aufgesetzt sind. Das Substrat 20 ist vorzugsweise transparent ausgebildet. Ferner können auch mehrere Seiten des Substrats 20 mit LED-Chips 7 besetzt sein.

Durch die Transparenz des Substrats 20 wird eine sogenannte 4π-Anordnung geschaffen, welche eine Abstrahlung um einen Raumwinkel von 4n, das heißt in alle Raumrichtungen ermöglicht. Die prinzipielle Ausgestaltung eines solchen LED-Streifens wurde von der Anmelderin bereits in der DE 20 2013 009 434.6 U1 beschrieben, worauf hier Bezug genommen wird.

Figur 6 zeigt eine schematische Vorderansicht einer Retrofit-Lampe 10. Diese weist eine Leuchtmittelanordnung 21 auf, welche zumindest eine Lampe 1 gemäß einer der Figuren 1 bis 4 aufweist. In der dargestellten Ausführungsform sind zwei solcher Lampen 1 gemäß Figur 1 einander gegenüberliegend dargestellt. Alternativ wäre es auch möglich, eine Lampe 1' gemäß Figur 3 oder eine Lampe 1" gemäß Figur 4, auch in den beschriebenen Variationen, z.B. mit vier oder acht Reflektoren, in der Leuchtmittelanordnung 21 vorzusehen. Auf eine entsprechende Darstellung wurde zur besseren Übersichtlichkeit der Zeichnung jedoch verzichtet. Die Figur 6 ist daher als stellvertretende Darstellung für eine Retrofit-Lampe 10 mit einer Leuchtmittelanordnung zu verstehen, die zumindest eine der vorbeschriebenen Lampen gemäß Figur 1 bis 4 aufweist.

Der prinzipielle Aufbau einer solchen Retrofit-Lampe 10 wurde, abgesehen von der Leuchtmittelanordnung mit einer erfindungsgemäßen Lampe, bereits in der Gebrauchsmusterschrift DE 20 2013 009 434.6 U1 der Anmelderin beschrieben, worauf Bezug genommen wird.

Die Retrofit-Lampe 10 weist einen Lampensockel 11 und eine Hülle 12 auf. Die Hülle 12 ist mit dem Lampensockel 11 verbunden und zumindest teiltransparent vorgesehen. Ferner ist die Hülle 12 geschlossen ausgebildet.

Im Inneren 13 der Hülle 12 ein gasförmiges Wärmeübertragungsmedium 14 eingebracht, welches dazu ausgebildet ist, von dem LED-Streifen 2 erzeugte thermische Energie zu der als Kühlkörper fungierenden Hülle 12 zu transportieren.

Zur Verbesserung des Wärmeübergangs vom Wärmeübertragungsmedium 14 zur Hülle 12 ist eine Beschichtung 18 an der Innenseite der Hülle 12 vorgesehen. Besonders vorteilhaft ist bei dieser Ausführungsform einer Retrofit-Lampe keine zusätzliche Halterungsvorrichtung für Kontakte notwendig. Die Reflektoren 6 übernehmen gleichzeitig auch die Halterungsfunktion für die oberen Kontakte 5'.

Zur Stromversorgung der Leuchtmittelanordnung ist eine Ansteuerschaltung 19 vorgesehen, welche die LED-Streifen 2 mit einer geeigneten Spannung und Stromstärke versorgt, und im Lampensockel 11 untergebracht ist. Der Lampensockel ist als so genannter Edison-Sockel mit einem Außenkontakt 15 und einem Fußkontakt 16 ausgebildet. Diese sind jeweils über Verbindungsleitungen 17 mit der Ansteuerschaltung 19 verbunden, welche den Eingangsstrom und die Eingangsspannung zum Betrieb der LED-Streifen 2 anpasst und an die Kontakte 5, 5' abgibt.

Die Reflektoren 6 und LED-Streifen 2 sind bevorzugt symmetrisch um die Lampenachse 8 angeordnet. Ferner sind sie bevorzugt derart angeordnet, dass keine Verschattung durch andere interne Lampenbauteile entsteht.

Figur 7 zeigt eine schematische Draufsicht auf eine Retrofit-Lampe 10' gemäß einem weiteren Ausführungsbeispiel. Diese weist eine Hülle 12 und eine Leuchtmittelanordnung 21 auf. Insbesondere stellt das dargestellte Ausführungsbeispiel eine Abwandlung der in Figur 6 dargestellten Retrofit-Lampe dar.

Die Leuchtmittelanordnung 21 weist hier fünf einteilig miteinander ausgebildete Reflektoren 6 auf, welchen jeweils ein LED-Streifen 2 zugeordnet ist. Die Reflektoren 6 und LED-Streifen 2 sind gleichmäßig um die Lampenachse 8 verteilt angeordnet. Ferner sind sie hinsichtlich Ihrer Position und Ausrichtung derart angeordnet, dass keine Verschattung durch andere interne Lampenbauteile entsteht.

Bei der einteiligen Ausbildung der fünf Reflektoren 6 handelt es sich um einen Hohlkörper. Innerhalb des Hohlkörpers ist in einem Bereich hinter bzw. zwischen den Reflektoren 6 ein zusätzlicher Bauraum 22 vorgesehen, der z. B. für weitere elektronische Komponenten genutzt werden kann. Vorteilhaft stören innerhalb dieses Bauraums 22 angeordnete Komponenten die Abstrahlcharakteristik der Retrofit-Lampe nicht, worauf in Bezug auf die Figuren 8A und 8B noch näher eingegangen wird.

Besonders vorteilhaft ist bei dieser Ausführungsform einer Retrofit-Lampe ebenfalls keine zusätzliche Halterungsvorrichtung für Kontakte notwendig.

Fig. 8A zeigt eine schematische Darstellung einer Anordnung ohne Reflektor. Es ist eine Draufsicht auf eine Anordnung von fünf parallel verlaufenden LED-Streifen 2 dargestellt in welcher exemplarisch Verschattungszonen eingezeichnet sind, welche für von einem ersten LED-Streifen 2' ausgesandtes Licht an einem zweiten LED-Streifen 2" der Anordnung entstehen. Das Licht der Verschattungszone wird, wie schematisch gezeigt, an dem zweiten LED-Streifen absorbiert, wodurch die Lichtausbeute sinkt. Ein solcher Verschattungseffekt findet an jedem von dem Licht erreichbaren internen Bauteil statt, sofern dieses nicht transparent ist.

Fig. 8B zeigt eine schematische Darstellung einer Anordnung mit Reflektoren. Durch die Reflektoren sind keine direkten Lichtpfade von einem LED-Streifen zu einem anderen internen Bauteil vorhanden. Mit einer derartigen Anordnung mit Reflektoren wird daher die in Figur 8A dargestellte Verschattung durch andere interne Bauteile vermieden. Des Weiteren wird ein von den Reflektoren umschlossener Bauraum 22 von diesen verdeckt. Der umschlossene Bauraum 22 kann daher als zusätzlicher Bauraum 22 für interne Bauteile, z. B. elektronische Komponenten, genutzt werden, ohne dass dadurch Verschattungen entstehen.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

### Bezugszeichenliste

- 1, 1', 1": Lampe
- 2, 2', 2": LED-Streifen
- 3, 3': Kontaktbereich
- 4: Kontaktierungsvorrichtung
- 5, 5': Kontakt bzw. Rückführkontakt
- 6: Reflektor
- 7: LED-Chips
- 8: Lampenachse
- 9: Verbindungsleitung bzw. Beabstandungsteil
- 10, 10': Retrofit-Lampe
- 11: Sockel
- 12: Hülle
- 13: Inneres der Hülle
- 14: Wärmeübertragungsmedium
- 15: Außenkontakt
- 16: Fußkontakt
- 17: Verbindungsleitungen
- 18: Beschichtung
- 19: Ansteuerschaltung
- 20: Substrat
- 21: Leuchtmittelanordnung
- 22: Bauraum

## Patentansprüche

1. Lampe (1; 1'; 1"; 10), insbesondere Retrofit-Lampe (10),
mit einem LED-Streifen (2), der zumindest zwei Kontaktbereiche (3, 3') aufweist,
mit einer Kontaktierungsvorrichtung (4), die zumindest zwei Kontakte (5, 5') aufweist, welche die Kontaktbereiche (3, 3') des LED-Streifens (2) kontaktieren,
mit einem Reflektor (6), welcher dazu ausgebildet ist und derart angeordnet ist, im Betrieb von dem LED-Streifen (2) ausgestrahltes Licht in einem vorbestimmten Bereich zu reflektieren, wobei zumindest einer der Kontakte (5, 5') zumindest teilweise durch den Reflektor (6) und ein zusätzliches leitendes Beabstandungsteil gebildet ist, welches zwischen Reflektor (6) und LED-Streifen (2) vorgesehen ist, und wobei die Kontaktbereiche (3, 3') des LED-Streifens (2) voneinander beabstandet an den Enden des LED-Streifens (2) angeordnet sind.

2. Lampe nach Anspruch 1,
**dadurch gekennzeichnet,**
**dass** ein Abstand der Kontaktbereiche (3, 3') zumindest teilweise durch den Reflektor (6) überbrückt ist.

3. Lampe nach einem der vorstehenden Ansprüche,
**dadurch gekennzeichnet,**
**dass** der LED-Streifen (2) zumindest abschnittsweise gerade ausgerichtet oder gerade ausgebildet ist.

4. Lampe nach Anspruch 3,
**dadurch gekennzeichnet,**
**dass** der Reflektor (6) zumindest abschnittsweise ein konstantes Querschnittsprofil aufweist, im Bereich des konstanten Querschnittsprofils gerade ausgebildet ist und/oder zumindest abschnittsweise parallel zur Ausrichtung des LED-Streifens (2) angeordnet ist.

5. Lampe nach Anspruch 3 oder 4,
**dadurch gekennzeichnet,**
**dass** der Reflektor (6) in Form eines Zylindermantelsegments geformt ist, insbesondere mit einer Höhe, die zumindest der Länge des LED-Streifens (2) entspricht.

6. Lampe nach einem der vorstehenden Ansprüche,
**dadurch gekennzeichnet,**
**dass** der LED-Streifen (2) eine Vielzahl von LED-Chips (7) enthält, die darin in einer 4π-Anordnung vorgesehen sind.

7. Lampe nach einem der vorstehenden Ansprüche,
**dadurch gekennzeichnet,**
**dass** eine Mehrzahl von LED-Streifen (2) vorgesehen ist.

8. Lampe nach Anspruch 7,
**dadurch gekennzeichnet,**
**dass** eine Mehrzahl von Reflektoren (6) vorgesehen ist, wobei jedem Reflektor (6) zumindest ein LED-Streifen (2) zugeordnet ist.

9. Lampe nach Anspruch 8,
**dadurch gekennzeichnet,**
**dass** zumindest zwei Reflektoren (6), insbesondere zumindest vier Reflektoren (6), bevorzugt vier oder acht Reflektoren (6), vorgesehen sind, welche in unterschiedliche Raumwinkel orientiert sind.

10. Lampe nach Anspruch 9,
**dadurch gekennzeichnet,**
**dass** die Reflektoren (6) derart angeordnet und orientiert sind, dass eine Verschattung durch im Inneren der Lampe (1; 1'; 1"; 10) vorhandener Bauteile (2, 3, 4, 5, 6) unterbleibt oder zumindest abgeschwächt ist.

11. Lampe nach Anspruch 10,
**dadurch gekennzeichnet,**
**dass** die Reflektoren (6) derart angeordnet sind, dass sich zwischen den Reflektoren ein Bauraum (22) ergibt, der von außen nicht sichtbar ist.

12. Lampe nach einem der Ansprüche 9 bis 11,
**dadurch gekennzeichnet,**
**dass** die Reflektoren (6) umlaufend um die Lampenachse (8) verteilt angeordnet und/oder orientiert sind.

13. Lampe nach einem der Ansprüche 8 bis 12,
**dadurch gekennzeichnet,**
**dass** die Reflektoren (6) einteilig miteinander ausgebildet sind und/oder einen gemeinsamen Rückführkontakt (9) bilden.

14. Lampe nach einem der vorstehenden Ansprüche,
**dadurch gekennzeichnet,**
**dass** ein Lampensockel (11) und eine mit dem Lampensockel (11) verbundene, zumindest teiltransparente geschlossenen Hülle (12) vorgesehen sind, welche insbesondere dazu ausgebildet ist, als Kühlkörper für die Lampe (10) zu fungieren, wobei im Inneren (13) der Hülle (12) ein gasförmiges Wärmeübertragungsmedium (14) eingebracht ist, welches dazu ausgebildet ist, von den LED-Streifen (2) erzeugte thermische Energie zu der als Kühlkörper fungierenden Hülle (12) zu transportieren.

## Claims

1. Lamp (1; 1'; 1"; 10), in particular a retrofit-lamp (10), having an LED strip (2) which comprises at least two contact regions (3, 3'),
having a contacting device (4) which comprises at least two contacts (5, 5') which contact the contact regions (3, 3') of the LED strip (2),
having a reflector (6) designed and arranged to reflect, in operation, light emitted by the LED strip (2) in a predetermined range, wherein at least one of the contacts (5, 5') is at least partially formed by the reflector (6) and an additional conducting spacing part is formed which is provided between the reflector (6) and LED strip (2), and wherein the contact regions (3, 3') of the LED strip (2) are disposed spaced apart from each other at the ends of the LED strip (2).

2. Lamp as claimed in claim 1,
**characterised in that**
a distance between the contact regions (3, 3') is at least partially bridged by the reflector (6).

3. Lamp as claimed in any one of the preceding claims,
**characterised in that**
the LED strip (2) is oriented straight or formed straight at least in portions.

4. Lamp as claimed in claim 3,
**characterised in that**
the reflector (6), at least in portions, comprises a constant cross-sectional profile, is formed straight in the region of the constant cross-sectional profile and/or is disposed, at least in portions, parallel to the orientation of the LED strip (2).

5. Lamp as claimed in claim 3 or 4,
**characterised in that**
the reflector (6) is made in the form of a cylinder casing segment, in particular with a height which corresponds at least to the length of the LED strip (2).

6. Lamp as claimed in any one of the preceding claims,
**characterised in that**
the LED strip (2) contains a multiplicity of LED chips (7) which are provided in a 4π arrangement therein.

7. Lamp as claimed in any one of the preceding claims,
**characterised in that**
a plurality of LED strips (2) is provided.

8. Lamp as claimed in claim 7,
**characterised in that**
a plurality of reflectors (6) is provided, wherein each reflector (6) is allocated at least one LED strip (2).

9. Lamp as claimed in claim 8,
**characterised in that**
at least two reflectors (6), in particular at least four reflectors (6), preferably four or eight reflectors (6), are provided which are oriented in different solid angles.

10. Lamp as claimed in claim 9,
**characterised in that**
the reflectors (6) are arranged and oriented in such a way that shading by components (2, 3, 4, 5, 6) provided on the inside of the lamp (1; 1'; 1"; 10) does not occur or is at least diminished.

11. Lamp as claimed in claim 10,
**characterised in that**
the reflectors (6) are disposed in such a way that an installation space (22) which is not visible from outside is produced between the reflectors.

12. Lamp as claimed in any one of claims 9 to 11,
**characterised in that**
the reflectors (6) are oriented and/or disposed distributed circumferentially around the lamp axis (8).

13. Lamp as claimed in any one of claims 8 to 12,
**characterised in that**
the reflectors (6) are formed as one piece with each other and/or form a common feedback contact (9).

14. Lamp as claimed in any one of the preceding claims,
**characterised in that**
a lamp socket (11) and an at least partially transparent closed casing (12) connected to the lamp socket (11) are provided, which casing is formed in particular to function as a cooling body for the lamp (10), wherein on the inside (13) of the casing (12), a gaseous heat-transfer medium (14) is introduced which is designed to transport thermal energy generated by the LED strips (2) to the casing (12) functioning as a cooling body.

## Revendications

1. Lampe (1; 1' 1", 10), notamment lampe de substitution (10),
comportant une bande à LED (2) qui présente au moins deux zones de contact (3, 3'),
comportant un dispositif de mise en contact (4) qui présente au moins deux contacts (5, 5'), lesquels mettent en contact les zones de contact (3, 3') de la bande à LED (2),
comportant un réflecteur (6) qui est réalisé et disposé, en fonctionnement, pour réfléchir dans une zone prédéterminée la lumière émise par la bande à LED (2), au moins un des contacts (5, 5') étant formé au moins en partie par le réflecteur (6) et par une pièce d'écartement supplémentaire conductrice, laquelle est ménagée entre le réflecteur (6) et la bande à LED (2), et les zones de contact (3, 3') de la bande à LED (2) étant disposées sur les extrémités de la bande à LED (2) de manière distancées les unes des autres.

2. Lampe selon la revendication 1,
**caractérisée en ce**
**qu'**un écart entre les zones de contact (3, 3') est comblé au moins en partie par le réflecteur (6).

3. Lampe selon l'une quelconque des revendications précédentes,
**caractérisée en**
**ce que** la bande à LED (2) est réalisée en étant orientée au moins en partie de manière rectiligne ou en étant orientée de manière rectiligne.

4. Lampe selon la revendication 3,
**caractérisée en ce**
**que** le réflecteur (6) présente au moins par sections un profil de section transversale constant, **en ce qu'**il est réalisé de manière rectiligne dans la partie du profil de section transversale constant et/ou **en ce qu'**il est disposé au moins par sections parallèlement à l'orientation de la bande à LED (2).

5. Lampe selon la revendication 3 ou 4,
**caractérisée** en
que le réflecteur (6) est formé en forme d'un segment d'enveloppe cylindrique, notamment avec une hauteur qui correspond au moins à la longueur de la bande à LED (2).

6. Lampe selon l'une quelconque des revendications précédentes,
**caractérisée en ce**
**que** la bande à LED (2) contient une pluralité de puces à LED (7) qui sont ménagées dans une disposition par 4.

7. Lampe selon l'une quelconque des revendications précédentes,
**caractérisée en ce**
**qu'**une pluralité de bandes à LED (2) est ménagée.

8. Lampe selon la revendication 7,
**caractérisée en ce**
**qu'**une pluralité de réflecteurs est ménagée (6), au moins une bande à LED (2) étant associée à chaque réflecteur (6) .

9. Lampe selon la revendication 8,
**caractérisée en ce**
**qu'**au moins deux réflecteurs (6), notamment au moins quatre réflecteurs (6), de préférence quatre ou huit réflecteurs (6), sont ménagés, lesquels sont orientés selon différents angles solides.

10. Lampe selon la revendication 9,
**caractérisée en ce**
**que** les réflecteurs (6) sont disposés et orientés de manière à ce qu'un assombrissement par des composants (2, 3, 4, 5, 6) présents à l'intérieur de la lampe (1; 1' 1", 10) soit évité ou tout du moins atténué.

11. Lampe selon la revendication 10,
**caractérisée en ce**
**que** les réflecteurs (6) sont disposés de manière à ce qu'il résulte un espace de montage (22) entre les réflecteurs, lequel ne soit pas visible de l'extérieur.

12. Lampe selon l'une quelconque des revendications 9 à 11,
**caractérisée en ce**
**que** les réflecteurs (6) sont disposés et/ou orientés en étant répartis sur le pourtour autour de l'axe de lampe (8) .

13. Lampe selon l'une quelconque des revendications 8 à 12,
**caractérisée en ce**
**que** les réflecteurs (6) sont réalisés entre eux d'une seule pièce et/ou forment un contact de retour (9) commun.

14. Lampe selon l'une quelconque des revendications précédentes,
**caractérisée en ce**
**qu'**un socle de lampe (11) et une enveloppe (12) fermée, au moins en partie transparente, reliée au socle de lampe (11) sont ménagés, lesquels sont notamment réalisés pour servir de corps de refroidissement pour la lampe (10), un milieu gazeux de transfert de chaleur (14) étant placé à l'intérieur (13) de l'enveloppe (12), lequel est réalisé pour transporter l'énergie thermique générée par les bandes à LED (2) vers l'enveloppe (12) servant de corps de refroidissement.
